# EUROPÄISCHE PATENTSCHRIFT

(11) **EP 3 169 875 B1**
(45) Veröffentlichungstag und Bekanntmachung des Hinweises auf die Patenterteilung: **11.07.2018**
(21) Anmeldenummer: 15774558.9
(22) Anmeldetag: 25.09.2015
(51) Int. Cl.: F01D 11/00

(54) **ANORDNUNG ZUM ABDICHTEN DES SPALTES ZWISCHEN ZWEI SEGMENTEN EINES LEITSCHAUFELRINGS**
ASSEMBLY FOR SEALING THE GAP BETWEEN TWO SEGMENTS OF A VANE RING
AGENCEMENT POUR ÉTANCHÉIFIER LA FENTE ENTRE DEUX SEGMENTS D'UN ANNEAU STATORIQUE

(30) Priorität: 29.09.2014 EP 14186779
(43) Veröffentlichungstag der Anmeldung: 24.05.2017
(73) Patentinhaber: Siemens Aktiengesellschaft, 80333 München (DE)
(72) Erfinder: BUR, Klaus-Peter, 45472 Mülheim an der Ruhr (DE); BÖTTCHER, Andreas, 40882 Mettmann (DE); MANN, Andreas, 39576 Stendal (DE); PUYN, Britta, 40235 Düsseldorf (DE); SCHIRRMACHER, Achim, 45663 Recklinghausen (DE); WINTERSTEIN, Michael, 41564 Kaarst (DE); ETZOLD, Maria, 45481 Mülheim an der Ruhr (DE); GRIEB, Thomas, 47802 Krefeld (DE); LAPP, Patrick, 10315 Berlin (DE); LINNEMANN, Katrin, 47798 Krefeld (DE)
(86) Internationale Anmeldenummer: PCT/EP2015/072114
(87) Internationale Veröffentlichungsnummer: WO 2016/050641

(56) Entgegenhaltungen:
- EP-A1- 1 808 578
- EP-A1- 1 918 549
- EP-A2- 1 378 689
- EP-A2- 2 014 875
- EP-A2- 2 479 384
- WO-A1-2013/189883
- GB-A- 2 396 193
- JP-A- 2005 016 324
- US-A1- 2004 240 986
- US-A1- 2010 054 932

## Beschreibung

Die Erfindung betrifft eine Verbindungsanordnung einer mit einer Vielzahl an Leitschaufeln ausgerüsteten Verdichterleitscheibe eines Verdichters mit wenigstens zwei miteinander wechselwirkenden Ringsegmenten der Verdichterleitscheibe und mit Dichtungselementen zum Abdichten von durch die zwei Ringsegmente gebildeten Dehnungsfugen.

Die Erfindung betrifft des Weiteren eine Gasturbine oder einen Verdichter mit wenigstens einer mindestens zwei Ringsegmente umfassenden Verdichterleitscheibe.
Aus dem Stand der Technik sind im Zusammenhang mit Turbinen oder Verdichtern gattungsgemäße Verbindungsanordnungen bekannt.
Eine Gasturbine zum Beispiel besteht im Wesentlichen aus einer Verdichtereinrichtung, einer Brennkammereinrichtung und der eigentlichen Turbineneinrichtung. Mittels der Verdichtereinrichtung wird aus der Umgebung angesaugte Luft komprimiert und anschließend der Brennkammereinrichtung zugeführt, in welcher ein der komprimierten Luft beigemischter Brennstoff (Brenngas) unter ähnlichen Druckverhältnissen wie in der Verdichtereinrichtung als Luft-Brennstoff-Gemisch verbrannt wird. Daran folgend wird dieses Luft-Brennstoff-Gemisch in der Turbineneinrichtung unter Verrichtung von Arbeit auf Umgebungsdruck entspannt.
Die Verdichtereinrichtung weist unter anderem eine Leitschaufeleinheit und eine Laufschaufeleinheit auf, wobei die in Gestalt einer scheibenförmigen Verdichterleitscheibe ausgeführte Leitschaufeleinheit eine Vielzahl an Leitschaufeln umfasst, welche an ihren jeweiligen Leitschaufelfüßen mittels eines radial weiter innen angeordneten Innenrings und an ihren jeweiligen radial weiter außen liegenden Leitschaufelenden mittels eines entsprechend radial weiter außen angeordneten Außenring in der Verdichtereinrichtung festgelegt sind.

Insbesondere der Innenring besteht hierbei aus zwei Ringteilen, welche zum Festlegen von an dem jeweiligen Leitschaufelfuß ausgeprägten Halteelementen der einzelnen Leitschaufeln dienen, wobei die zwei Ringteile derart konzipiert sind, dass sie diese Halteelemente fest umschließen. In der Regel sind diese Ringteile miteinander verschweißt.

Die scheibenartig aufgebaute Verdichterleitscheibe kann je nach Auslegung der Gasturbine in Umfangsrichtung aus unterschiedlich vielen um die Rotorachse herum angeordneten Ringsegmenten zusammengesetzt sein, wobei eine Teilung der Verdichterleitscheibe in mindestens zwei Hälften erforderlich ist, um beispielsweise Wartungsmaßnahmen durchführen zu können.

Dabei sind die einzelnen Ringsegmente an Schnittstellen untereinander fixiert, wobei diese Schnittstellen auch abgedichtet werden müssen, um hintereinander geschaltete Verdichterstufen am Innenring besser voneinander trennen zu können.

Zwischen den einzelnen Ringsegmenten ist jeweils eine Dehnungsfuge vorzusehen, um thermisch bedingte Ausdehnungsunterschiede bezüglich der einzelnen Ringsegmente ausgleichen zu können, wobei hinsichtlich der Schnittstellen unterschiedliche Verbindungsvariationen existieren.

Beispielsweise sieht eine erste Verbindungsvariante vor, dass zwei in Umfangsrichtung gesehen unmittelbar zueinander benachbarte Ringsegmente der scheibenartig aufgebauten Leitschaufeleinheit an ihrer gemeinsamen Schnittstelle durch eine Passfederverbindung miteinander fixiert sind, wobei jedoch bei dieser ersten Schnittstellenvariante eine Dichtwirkung mittels einer derartigen Passfederverbindung kaum nennenswert realisierbar ist.

Eine andere Verbindungsvariante sieht eine Verzahnungsanordnung vor, bei welcher die aufeinander zu weisenden Stirnflächen der zwei in Umfangsrichtung gesehen unmittelbar zueinander benachbarten Ringsegmente jeweils eine Zahnreihe aufweisen, deren Zähne ineinander greifen können, um die Ringsegmente zueinander zu fixieren. Durch diese Verzahnung kann am Innenring eine bessere Abdichtung der hintereinander geschalteten Verdichterstufen erreicht werden.

Eine weitere Verbindungsvariante sieht ein Dichtungselement mit einem Kreuzdichtblech mit mindestens zwei sich überkreuzenden und dabei ineinandergreifenden Dichtungsblechelementen vor, welche dabei in im Innenring befindlichen Nuten liegen. Derartige Kreuzdichtbleche fixieren einerseits die Ringsegmente zueinander und dichten andererseits die Dehnungsfuge zwischen diesen Ringsegmenten gut ab.

Nachteilig bei den bisher bekannten Verbindungsvarianten sind schlechte oder gar keine Abdichtungseffekte zwischen den einzelnen Ringsegmenten, ein unerwünscht hoher Verschleiß an den Ringsegmenten des Innenrings bzw. deren Ringteilen und/oder ein materialermüdungsbedingtes Ausbrechen von Materialteilen an den Bauteilen der Verbindungsanordnung, wobei dabei die Gefahr besteht, dass diesbezügliche Ausbrüche in den Strömungspfad des Verdichters und/oder der Turbine gelangen und dort noch größere Schäden verursachen.

Gängige Dichtungssysteme bei Gasturbinen sind in vielfältiger Weise aus etlichen Veröffentlichungen bekannt. So offenbart beispielsweise die WO 2013/189883 A1 eine gelenkig ausgeführte Dog-Bone-Dichtung zur Vermeidung einer Leckageströmung aus dem Strömungspfad einer Gasturbine, welcher durch gegeneinander bewegliche Bauteile begrenzt ist.

Eine weitere Abdichtung eines Spalts zwischen zwei aufgrund von thermischen Dehnungen verschieblichen Bauteilen ist aus der GB 2 396 193 A bekannt. Das daraus bekannte Dichtblech ist federgelagert in Nuten eingebettet, wodurch die Bauteile geschützt werden sollen. Alternativ dazu ist es beispielsweise aus der EP 1 918 549 A1 bekannt, Dichtbleche mit einer verschleißresistenten Schutzschicht auszustatten.
Es ist Aufgabe der Erfindung, insbesondere gattungsgemäße Verdichter weiterzuentwickeln, um zumindest die vorstehend genannten Nachteile zu überwinden.
Die Aufgabe der Erfindung wird von einer Verbindungsanordnung nach Anspruch 1 gelöst. Durch das Vorsehen der gemäß Anspruch 1 ausgestalteten Verschleißschutzmittel ist die Verbindungsanordnung erfindungsgemäß derart ausgestaltet, dass das Material der Ringsegmente in den Bereichen weniger stark verschleißt, in welchen die Dehnungselemente angeordnet sind und mit den Ringsegmenten direkt in Berührung bzw. Kontakt kommen könnten. Hierdurch ist die Gefahr von unvorhersehbaren Materialausbrüchen an den Ringsegmenten signifikant reduziert.
Bevorzugt sind die Verschleißschutzmittel derart gewählt, dass das Material der Ringsegmente weniger stark verschleißt als der Werkstoff der Dichtungselemente.
Die Verbindungsanordnung umfasst hierbei im Wesentlichen die wenigstens zwei miteinander wechselwirkenden Ringsegmente der Verdichterleitscheibe sowie die Dichtungselemente zum Abdichten von durch die zwei Ringsegmente gebildeten Dehnungsfugen und eben den vorliegenden Verschleißschutzmittel.

Wie eingangs bereits erläutert, besteht die vorliegende scheibenförmige Verdichterleitscheibe im Wesentlichen aus einem Innenring, aus einem Außenring und aus einer Vielzahl durch den Innenring und den Außenring gehalterten Leitschaufeln.

Insbesondere der Innenring ist hierbei in wenigstens zwei bogenförmige Ringsegmente unterteilt, welche konzentrisch um die Verdichter- bzw. Turbinenmittelachse herum zu dem Innenring zusammengefügt angeordnet sind.

Diese bogenförmigen Ringsegmente sind an ihren jeweiligen aufeinander zuweisenden Stirnseiten derart miteinander verbunden, dass sie den Innenring bilden.

Darüber hinaus bestehen diese bogenförmigen Ringsegmente wiederum aus zwei miteinander verbundenen Ringteilen bzw. Innenringteilen, welche derart ausgestaltet sind, dass die Vielzahl an Leitschaufeln konzentrisch um die Verdichter- bzw. Turbinenmittelachse herum gehaltert sind.

In der Regel werden diese Ringteile nach dem Einsetzen der Leitschaufeln in einem der Ringteile und dem anschließenden Zusammenbringen der miteinander korrespondierenden Ringteile miteinander verschweißt.

Somit sind die Leitschaufeln insgesamt in dem jeweiligen Ringsegment in einem definierten Abstand fest zueinander angeordnet.

Insofern setzt sich der Innenring aus wenigstens zwei bogenförmigen Ringsegmenten zusammen, welche wiederum aus mindestens zwei Ringsegmentteilen bestehen.

Im Übrigen kann der vorstehend hinsichtlich des Innenrings beschriebene Aufbau auch auf den Außenring der Verdichterleitscheibe zutreffen.
Wichtig ist dabei, dass durch die verschleißgeschützten Dichtungselemente die jeweiligen Ringsegmente starr miteinander gekoppelt sind, wodurch diese Ringsegmente miteinander wechselwirken. Unter der starren, wechselwirkenden Kopplung wird verstanden, dass Verschiebungen des einen der zwei Ringsegmente größtenteils auf das andere der zwei Ringsegmente übertragen. Diese Ausgestaltung verbessert die strukturmechanische Integrität der Verdichterleitscheibe.
Die erfindungsgemäße Verbindungsanordnung kann vorteilhaft an unterschiedlichsten Verdichtern oder Turbinen mit derartigen Verdichtern, wie etwa Gasturbinen oder dergleichen, eingesetzt werden, um dort die Gefahr von Fehlfunktionen signifikant zu verringern. Insbesondere kann damit eine Strömungsleckage von einem stromabseitigen Ende der Verdichterleitscheibe zu einem stromaufseitigen Ende der Verdichterleitscheibe durch den zwischen den Stirnseiten zweier unmittelbar benachbarter Ringsegmenten angeordneten Dehnungsspalt zumindest reduziert, wenn nicht gar verhindert werden.
Die Begriffe "stromauf" und "stromab" beziehen sich dabei auf ein zu verdichtendes Medium, welches den mit der Verdichterleitscheibe ausgestatteten Verdichter durchströmt.

Insofern wird die Aufgabe der Erfindung auch von einer Gasturbine oder einem Verdichter mit wenigstens einer mindestens zwei Ringsegmente umfassenden Verdichterleitscheibe gelöst, wobei die Verdichterleitscheibe eine Verbindungsanordnung nach einem der hier beschriebenen Merkmale aufweist.
Es versteht sich, dass die vorliegenden Verschleißschutzmittel unterschiedlichster Art sein können, um die Ringsegmente bzw. die Ringteile in einem Bereich, in welchem die Dichtungselemente angeordnet sind, besser vor einem Verschleiß schützen zu können.
Bei den vorliegenden Verschleißschutzmitteln handelt es sich um Festkörper-Verschleißschutzmittel, die formschlüssig und/oder stoffschlüssig mit den Ringsegmenten oder deren Ringteilen verbunden sind.
Insofern ist es vorteilhaft, wenn die Verschleißschutzmittel ortsfest gegenüber den Ringsegmenten oder deren Ringteile angeordnet sind. Gemäß der Erfindung umfasst das Verschleißschutzmittel eine Verschleißschutzhülse, welche zumindest teilweise zwischen den Dichtungsmitteln und den wenigstens zwei miteinander wechselwirkenden Ringsegmenten angeordnet ist.
Ist zwischen den Dichtungsmitteln und den Ringsegmentoberflächen der Ringsegmente eine Verschleißschutzhülse angeordnet, welche zumindest die Dichtungsmittel teilweise derart umgibt, dass diese beabstandet von den Ringsegmenten gehaltert sind, kann die Gefahr eines vorzeitigen Verschleißes der Ringsegmente aufgrund eines Wirkkontaktes zwischen den Dichtungselementen und den Ringsegmenten vollständig ausgeschlossen werden.
Insofern ist es vorteilhaft, wenn die mit den Dichtungselementen in Wirkkontakt kommenden Ringsegmentoberflächen durch die vorliegende Verschleißschutzhülse geschützt sind.
Der Begriff "Verschleißschutzhülse" beschreibt im Sinne der Erfindung jegliche Bauteile, welche derart zwischen einem Dichtungselement und einem Ringsegment anordenbar sind, dass dieses Ringsegment von dem Dichtungselement abgeschirmt ist. Mit anderen Worten, das Dichtungselement steht mit dem Ringelement nicht in direktem Kontakt.

Zudem weist die Verschleißschutzhülse wenigstens zwei rechtwinkelig zueinander angeordnete Einstecknuten auf, in welche die Dichtungsmittel einsteckbar sind. Hierdurch kann trotz eines Vorhandenseins der erfindungsgemäßen Verschleißschutzhülse beispielsweise eine Kreuzdichtblechanordnung bereitgestellt werden.
Ist die Verschleißschutzhülse in Dichtelemente-Aufnahmenuten angeordnet, können die Dichtungselemente nach wie vor exakt in dem Innenringteil positioniert werden.
Des Weiteren ist es vorteilhaft, wenn die Verschleißschutzhülse zwischen zwei Ringteilen der wenigstens zwei miteinander wechselwirkenden Ringsegmente angeordnet ist. Es ist nicht nur vorteilhaft, wenn die Verschleißhülse bezüglich zwei sich gegenüberliegender Ringsegmente verschleißreduzierend wirkt, sondern auch bezüglich zwei Ringteile eines Ringsegments.
Die Verschleißschutzhülse kann noch besser in die Verbindungsanordnung integriert werden, wenn die Verschleißschutzhülse direkt angrenzend an zwei das Ringsegment bildende Ringteile angeordnet ist.
Ein noch besserer Verschleißschutz kann erzielt werden, wenn die Verschleißschutzhülse aus einem weicheren Werkstoff hergestellt ist als ein Ringsegmentmaterial.
Gegebenenfalls ist die Verschleißschutzhülse in Dichtelemente-Aufnahmenuten wenigstens eines der Ringsegmente angeordnet, so dass die Verschleißschutzhülle besonders innig mit den Ringsegmenten verbunden werden kann.

Nach einem anderen Aspekt der Erfindung ist es kumulativ vorteilhaft, wenn die Verschleißschutzmittel eine zumindest teilweise auf mit den Dichtungselementen in Wirkkontakt kommenden Ringsegmentoberflächen aufgebrachte Verschleißschutzschicht umfassen.

kontakt kommenden Ringsegmentoberflächen aufgebrachte Verschleißschutzschicht umfassen.

Durch eine relativ einfach und kostengünstig aufbringbare Verschleißschutzschicht kann die Gefahr eines erhöhten Verschleißes und von Materialausbrüchen an den Ringsegmenten bzw. an den Ringteilen der Ringsegmente sehr gut reduziert werden.

Insofern ist es vorteilhaft, wenn die mit den Dichtungselementen in Wirkkontakt kommenden Ringsegmentoberflächen mit einer Verschleißschutzschicht beschichtet sind.

Beispielsweise kann eine derartige Verschleißschutzschicht durch Galvanisieren, Nitrieren oder dergleichen der entsprechenden Bereiche erzielt werden.

Ein sehr guter Verschleißschutz kann erzielt werden, wenn die Verschleißschutzschicht in einem Bereich von Stirnseiten der wenigstens zwei miteinander wechselwirkenden Ringsegmente angeordnet ist.

Der Begriff "Stirnseiten" bezeichnet vorliegend diejenigen Flächenbereiche der Ringsegmente bzw. der Ringteile der Ringsegmente, welche an den sich gegenüberliegenden Enden der Ringsegmente vorhanden sind.

Diese Flächenbereiche können auch an den Ringsegmenten bzw. den Ringteilen der Ringsegmente vorhandene Nuten oder dergleichen betreffen.

Insofern sieht eine diesbezüglich vorteilhafte Ausführungsvariante vor, dass die Verschleißschutzschicht auf Oberflächen von Dichtungselemente-Aufnahmenuten der wenigstens zwei miteinander wechselwirkenden Ringsegmente angeordnet ist.

Die Ringsegmente können gegenüber einem Verschleiß durch die Dichtungselemente noch besser geschützt werden, wenn die Verschleißschutzschicht härter ist als ein Ringsegmentmaterial. Nach mindestens noch einem weiteren Aspekt der Erfindung ist es kumulativ vorteilhaft, wenn die Verschleißschutzmittel Dichtungsmittel umfassen, welche weicher ausgestaltet sind als die wenigstens zwei miteinander wechselwirkenden Ringteile.
Eine baulich ebenfalls vorteilhafte Realisierung der Verschleißschutzmittel liegt darin, die Dichtungsmittel an sich weicher auszugestalten als die mit ihnen unmittelbar in Wirkkontakt stehenden Ringsegmente. Hierdurch kann vermieden werden, dass die Bereiche der Ringsegmente oder der Ringteile der Ringsegmente, welche mit den Dichtmitteln unmittelbar in Kontakt kommen, aufgrund dieses Kontaktes schneller verschleißen.
Eine besonders gute Abdichtung im Bereich der Dehnungsfuge zwischen zwei Ringsegmenten kann erzielt werden, wenn die vorliegenden Dichtungselemente zwei ineinandersteckende Kreuzdichtblechelemente umfassen.
An dieser Stelle sei nochmals darauf hingewiesen, dass die wenigstens zwei miteinander wechselwirkenden Ringsegmente zwei auf einer Rotorwelle oder einer Rotorscheibe sitzende Ringsegmente eines Innenrings der Verdichterleitscheibe sind. Darüber hinaus sieht eine bevorzugte Ausführungsvariante vor, dass die wenigstens zwei miteinander wechselwirkenden Ringsegmente jeweils aus mindestens zwei Ringteilen zusammengebaut sind.
Es versteht sich, dass die Merkmale der vorstehend bzw. in den Ansprüchen beschriebenen Lösungen gegebenenfalls auch kombiniert werden können, um die Vorteile entsprechend kumuliert umsetzen zu können.

Im Folgenden werden bevorzugte Ausführungsformen der erfindungsgemäßen Verbindungsanordnung einer mit einer Vielzahl an Leitschaufeln ausgerüsteten Verdichterleitscheibe eines Verdichters mit jeweils einem anders gestalteten Verschleißschutzmittel anhand der beigefügten schematischen Zeichnungen erläutert. Es zeigt:
- FIG 1: schematisch eine perspektivische Ansicht einer erfindungsgemäßen Verbindungsanordnung mit einem Verschleißschutzmittel umfassend eine Verschleißhülle, welche zumindest teilweise zwischen den Dichtungselementen und den wenigstens zwei miteinander wechselwirkenden Ringsegmenten angeordnet ist;
- FIG 2: schematisch eine perspektivische Ansicht einer nicht zur Erfindung gehörenden Verbindungsanordnung mit einem Verschleißschutzmittel umfassend eine Verschleißschutzschicht, mittels welcher in die Ringsegmente der Verdichterleitscheibe eingebrachte Dichtungselemente-Aufnahmenuten beschichtet sind; und
- FIG 3: schematisch eine weitere perspektivische Ansicht der Verbindungsanordnung aus der Figur 2.
Bei dem in der Figur 1 gezeigten ersten Ausführungsbeispiel ist teilweise eine Verbindungsanordnung 1 hinsichtlich einer Verdichterleitscheibe 2 eines nicht weiter gezeigten Verdichters einer Turbine (nicht dargestellt) gezeigt, wobei diese Verbindungsanordnung 1 im Wesentlichen zwei miteinander wechselwirkende Ringsegmente 3 (nur exemplarisch gezeigt) und ein Dichtungselement 4 zum Abdichten einer zwischen den zwei Ringsegmenten 3 vorgesehenen Dehnungsfuge 5 umfasst.
Die Verdichterleitscheibe 2 besteht im Wesentlichen aus einem Innenring 6, einem Außenring (nicht gezeigt) und einer Vielzahl an von dem Innenring 6 und dem Außenring gehalterten Leitschaufeln 107 (siehe beispielhaft nur Figuren 2 und 3, nur exemplarisch beziffert).
Dieser Innenring 6 setzt sich aus mehreren konzentrisch um eine Drehachse (nicht gezeigt) der Verdichterleitscheibe 2 herum angeordneten Ringsegmente 3 zusammen. Insofern ist klar, dass sich die Verdichterleitscheibe 2 durch mehrere Verbindungsanordnungen 1 auszeichnet.
Die Ringsegmente 3 sind jeweils aus zwei Ringteilen 8 und 9 zusammengefügt, wobei die zwei Ringteile 8 und 9 miteinander verschweißt sind.
Das Dichtungselement 4 besteht in diesem ersten Ausführungsbeispiel aus einem Kreuzdichtblechelement 10, welches wiederum aus zwei ineinandergesteckte und rechtwinkelig zueinander angeordneten Dichtungsbleche 11 und 12 besteht.
Erfindungsgemäß verfügt die Verbindungsanordnung 1 noch über Verschleißschutzmittel 15, mittels welchen ein Verschleiß an einem Bereich der zwei miteinander wechselwirkenden Ringsegmente 3 reduziert werden kann, in welchem das Kreuzdichtblechelement 10 mit den Ringteilen 8 und 9 des jeweiligen Ringsegments 3 in Kontakt kommt.
Insofern wird durch die Verschleißschutzmittel 15 das Material der Ringsegmente 3 weniger stark strapaziert.

In diesem ersten Ausführungsbeispiel gemäß der Erfindung umfassen die Verschleißschutzmittel 15 eine Verschleißhülse 16, welche derart in die Verbindungsanordnung 1 integriert ist, dass das Kreuzdichtblechelement 10 nicht unmittelbar mit den Ringteilen 8 und 9 und damit auch nicht unmittelbar mit den zwei die Dehnungsfuge 5 bildenden Ringsegmenten 3 in Kontakt kommen.
Die Verschleißhülse 16 ist hierbei aus einem Werkstoff gefertigt, welcher weicher ist als das Material der Ringsegmente 3 bzw. der Ringteile 8 und 9, so dass die Verschleißhülse 16 eher einem Verschleiß unterliegt als die Ringsegmente 3.

Darüber hinaus weist gemäß der Erfindung die Verschleißhülse 16 wenigstens zwei rechtwinkelig zueinander angeordnete Einstecknuten 17 und 18 auf, in welche die Dichtungsbleche 11 und 12 des Kreuzdichtblechelements 10 bzw. des Dichtungselements 4 eingesteckt sind.
Ferner ist die Verschleißhülse 16 direkt angrenzend an die zwei das jeweilige Ringsegment 3 bildenden Ringteile 8 und 9 angeordnet, so dass die weichere Verschleißhülse 16 unmittelbar mit den Ringsegmentoberflächen 19 (hier nur exemplarisch beziffert) des jeweiligen Ringsegments 3 bzw. der jeweiligen Ringteils 8 bzw. 9 in Wirkkontakt steht.

Bei dem in den Figuren 2 und 3 gezeigten Beispiel ist teilweise eine alternative Verbindungsanordnung 101 hinsichtlich einer Verdichterleitscheibe 102 eines anderen hier nicht weiter illustrierten Verdichters einer anderen Turbine (ebenfalls nicht dargestellt) gezeigt, wobei diese Verbindungsanordnung 101 im Wesentlichen zwei miteinander wechselwirkende Ringsegmente 103 (nur exemplarisch gezeigt) und ein hier diesmal nicht dargestelltes Dichtungselement zum Abdichten einer zwischen den zwei Ringsegmenten 103 vorgesehenen Dehnungsfuge 105 umfasst. Das nicht dargestellte Dichtungselement ist auch in diesem weiteren Ausführungsbeispiel in Gestalt eines Kreuzdichtblechelements mit zwei Dichtungsblechen ausgebildet (vgl. Figur 1).

Auch in diesem Beispiel besteht die Verdichterleitscheibe 102 im Wesentlichen aus einem Innenring 106, einem Außenring (nicht gezeigt) und einer Vielzahl an von dem Innenring 106 und dem Außenring gehalterten Leitschaufeln 107.
Der Innenring 106 wiederum setzt sich aus mehreren konzentrisch um eine Drehachse (nicht gezeigt) der Verdichterleitscheibe 102 herum angeordneten Ringsegmente 103 zusammen. Insofern ist klar, dass die Verdichterleitscheibe 102 mehrere solcher Verbindungsanordnungen 1 umfasst.
Die Ringsegmente 103 sind wieder jeweils aus zwei Ringteilen 108 und 109 zusammengefügt. Die Verbindungsanordnung 101 verfügt über Verschleißschutzmittel 115, welche eine zumindest teilweise auf die mit dem Dichtungselement in Wirkkontakt kommenden Ringsegmentoberflächen 119 (nur exemplarisch beziffert) aufgebrachte Verschleißschutzschicht 130 umfassen.
Diese Verschleißschutzschicht 130 ist zumindest in diesem weiteren Beispiel härter ausgebildet als das Material der Ringsegmente 103, so dass die Ringsegmente 103 sehr gut vor einem durch die Dichtungselemente verursachten Verschleiß geschützt sind.
Um die Herstellungskosten gering zu halten, sind nur die Ringsegmentoberflächen 119 im Bereich von Dichtungselemente-Aufnahmenuten 131 und 132 der wenigstens zwei miteinander wechselwirkenden Ringsegmente 103 mit der Verschleißschutzschicht 130 beschichtet.
Insofern findet sich diese Verschleißschutzschicht 130 nur im Bereich von durch die Ringsegmente 103 ausgebildeten Stirnseiten 133 (nur exemplarisch beziffert) wieder.
Obwohl die Erfindung im Detail durch die bevorzugten Ausführungsbeispiele näher illustriert und beschrieben wurde, so ist die Erfindung nicht durch diese offenbarten Ausführungsbeispiele eingeschränkt, und andere Variationen können vom Fachmann hieraus abgeleitet werden, ohne den Schutzumfang der Erfindung zu verlassen.

## Patentansprüche

1. Verbindungsanordnung (1; 101) einer mit einer Vielzahl an Leitschaufeln (107) ausgerüsteten Verdichterleitscheibe (2; 102) eines Verdichters mit wenigstens zwei bogenförmigen Ringsegmenten (3; 103) der Verdichterleitscheibe (2; 102) und mit Dichtungselementen (4) zum Abdichten von durch von wenigstens zwei Ringsegmenten (3; 103) gebildeten Dehnungsfugen (5; 105),
wobei
Verschleißschutzmittel (15; 115) vorhanden sind, um einen durch die Dichtungselemente (4) bedingten Verschleiß der wenigstens zwei miteinander wechselwirkenden Ringsegmente (3; 103) zu reduzieren, wobei das Dichtungselement (4) derart starr ausgebildet und mit den betreffenden Ringsegmenten (3, 103) gekoppelt ist, dass Verschiebungen des einen der zwei Ringsegmente sich größtenteils auf das andere der zwei Ringsegmente übertragen,
wobei die Verschleißschutzmittel (15) eine Verschleißschutzhülse (16) umfassen, welche zumindest teilweise zwischen den Dichtungselementen (4) und den wenigstens zwei miteinander wechselwirkenden Ringsegmenten angeordnet ist und
wobei die Verschleißschutzhülse (16) wenigstens zwei rechtwinkelig zueinander angeordnete Einstecknuten (17, 18) aufweist, in welche die Dichtungselemente (4, 10, 11, 12) einsteckbar sind.

2. Verbindungsanordnung (1) nach Anspruch 1,
wobei die Verschleißschutzhülse (16) zwischen zwei Ringteilen (8, 9) der wenigstens zwei miteinander wechselwirkenden Ringsegmente (3) angeordnet ist.

3. Verbindungsanordnung (1) nach Anspruch 1 oder 2,
wobei die Verschleißschutzhülse (16) direkt angrenzend an zwei das Ringsegment (3) bildende Ringteile (8, 9) angeordnet ist.

4. Verbindungsanordnung (1) nach einem der Ansprüche 1 bis 3,
wobei die Verschleißschutzhülse (16) aus einem weicheren Werkstoff hergestellt ist als ein Ringsegmentmaterial.

5. Verbindungsanordnung (1; 101) nach Anspruch 1,
wobei die Verschleißschutzmittel (15; 115) desweiteren eine zumindest teilweise auf mit den Dichtungselementen (4, 10, 11, 12) in Wirkkontakt kommenden Ringsegmentoberflächen (19; 119) aufgebrachte Verschleißschutzschicht (130) umfassen.

6. Verbindungsanordnung (1; 101) nach Anspruch 5,
wobei die Verschleißschutzschicht (130) in einem Bereich von Stirnseiten (133) der wenigstens zwei miteinander wechselwirkenden Ringsegmente (103) angeordnet ist.

7. Verbindungsanordnung (1; 101) nach Anspruch 5 oder 6,
wobei die Verschleißschutzschicht (130) auf Ringsegmentoberflächen (119) von Dichtungselemente-Aufnahmenuten (131, 132) der wenigstens zwei miteinander wechselwirkenden Ringsegmente (103) angeordnet ist.

8. Verbindungsanordnung (1; 101) nach einem der Ansprüche 5 bis 7,
wobei die Verschleißschutzschicht (130) härter ist als ein Ringsegmentmaterial.

9. Verbindungsanordnung (1; 101) nach Anspruch 1,
wobei die Verschleißschutzmittel die Dichtungselemente umfassen, welche weicher ausgestaltet sind als die wenigstens zwei miteinander wechselwirkenden Ringsegmente (3; 103).

10. Verbindungsanordnung (1; 101) nach einem der Ansprüche 1 bis 9,
wobei die Dichtungselemente (4, 10, 11, 12) zwei ineinandersteckende Dichtungsbleche (11, 12) eines Kreuzdichtblechelements (10) umfassen.

11. Gasturbine oder Verdichter mit wenigstens einer mindestens zwei Ringsegmente (3; 103) umfassenden Verdichterleitscheibe (2; 102),
wobei die Verdichterleitscheibe (2; 102) eine Verbindungsanordnung (1; 101) nach einem der vorhergehenden Ansprüche aufweist.

## Claims

1. Connecting arrangement (1; 101) of a compressor guide disc (2; 102) of a compressor, which compressor guide disc (2; 102) is equipped with a multiplicity of guide blades (107), having at least two arcuate ring segments (3; 103) of the compressor guide disc (2; 102) and having seal elements (4) for sealing expansion joints (5; 105) which are formed by at least two ring segments (3; 103), there being wear protection means (15; 115), in order to reduce wear of the at least two ring segments (3; 103) which interact with one another, which wear is caused by way of the seal elements (4), the seal element (4) being of rigid configuration and being coupled to the relevant ring segments (3, 103) in such a way that displacements of the one of the two ring segments are transmitted for the most part to the other of the two ring segments, the wear protection means (15) comprising a wear protection sleeve (16) which is arranged at least partially between the seal elements (4) and the at least two ring segments which interact with one another, and the wear protection sleeve (16) having at least two plug-in grooves (17, 18) which are arranged at right angles with respect to one another and into which the seal elements (4, 10, 11, 12) can be plugged.

2. Connecting arrangement (1) according to Claim 1, the wear protection sleeve (16) being arranged between two ring parts (8, 9) of the at least two ring segments (3) which interact with one another.

3. Connecting arrangement (1) according to Claim 1 or 2, the wear protection sleeve (16) being arranged so as to be directly adjacent with respect to two ring parts (8, 9) which form the ring segment (3).

4. Connecting arrangement (1) according to one of Claims 1 to 3, the wear protection sleeve (16) being produced from a softer material than a ring segment material.

5. Connecting arrangement (1; 101) according to Claim 1, the wear protection means (15; 115) comprising, furthermore, a wear protection layer (130) which is applied at least partially to ring segment surfaces (19; 119) which come into operative contact with the seal elements (4, 10, 11, 12).

6. Connecting arrangement (1; 101) according to Claim 5, the wear protection layer (130) being arranged in a region of end sides (133) of the at least two ring segments (103) which interact with one another.

7. Connecting arrangement (1; 101) according to Claim 5 or 6, the wear protection layer (130) being arranged on ring segment surfaces (119) of seal element receiving grooves (131, 132) of the at least two ring segments (103) which interact with one another.

8. Connecting arrangement (1; 101) according to one of Claims 5 to 7, the wear protection layer (130) being harder than a ring segment material.

9. Connecting arrangement (1; 101) according to Claim 1, the wear protection means comprising the seal elements which are of softer configuration than the at least two ring segments (3; 103) which interact with one another.

10. Connecting arrangement (1; 101) according to one of Claims 1 to 9, the seal elements (4, 10, 11, 12) comprising two seal plates (11, 12) of a seal gusset element (10) which plug into one another.

11. Gas turbine or compressor having at least one compressor guide disc (2; 102) which comprises at least two ring segments (3; 103), the compressor guide disc (2; 102) having a connecting arrangement (1; 101) according to one of the preceding claims.

## Revendications

1. Agencement (1; 101) d'assemblage, d'un disque (2; 102) directeur, équipé d'aubes (107) directrices, d'un compresseur, comprenant au moins deux segments (3; 103) annulaires en forme d'arc du disque (2; 102) directeur du compresseur et des éléments (4) d'étanchéité pour rendre étanche des joints (5; 105) de dilatation formés par au moins deux segments (3; 103) annulaires,
dans lequel
il y a des moyens (15; 115) de protection vis-à-vis de l'usure, afin de réduire une usure, due aux éléments (4) d'étanchéité, des au moins deux segments (3; 103) annulaires interagissant entre eux,
dans lequel
L'élément (4) d'étanchéité est constitué de manière rigide et est couplé aux segments (3; 103) annulaires concernés, de manière à ce que des déplacements de l'un des deux segments annulaires se transmettent pour la plus grande partie à l'autre des deux segments annulaires, le moyen (15) de protection vis-à-vis de l'usure comprenant une douille (16) de protection vis-à-vis de l'usure, qui est disposée, au moins en partie, entre les éléments (4) d'étanchéité et les au moins deux segments annulaires interagissant entre eux et
dans lequel la douille (16) de protection vis-à-vis de l'usure a au moins deux rainures (17, 18) d'enfichage, qui sont disposées à angle droit l'une par rapport à l'autre et dans lesquelles les éléments (4, 10, 11, 12) d'étanchéité peuvent être enfichés.

2. Agencement (1) d'assemblage suivant la revendication 1,
dans lequel la douille (16) de protection vis-à-vis de l'usure est disposée entre deux parties (8, 9) annulaires des au moins deux segments (3) annulaires interagissant entre eux.

3. Agencement (1) d'assemblage suivant la revendication 1 ou 2,
dans lequel la douille (16) de protection vis-à-vis de l'usure est disposée en étant directement voisine de deux parties (8, 9) annulaires formant le segment (3) annulaire.

4. Agencement (1) d'assemblage suivant l'une des revendications 1 à 3,
dans lequel la douille (16) de protection vis-à-vis de l'usure est en un matériau plus tendre qu'un matériau de segment annulaire.

5. Agencement (1; 101) d'assemblage suivant la revendication 1,
dans lequel les moyens (15; 115) de protection vis-à-vis de l'usure comprennent en outre une couche (130) de protection vis-à-vis de l'usure, déposée sur des surfaces (19; 119) de segments annulaires venant en contact avec les éléments (4, 10, 11, 12) d'étanchéité.

6. Agencement (1; 101) d'assemblage suivant la revendication 5,
dans lequel la couche (130) de protection vis-à-vis de l'usure est disposée dans une région de côtés (133) frontaux des au moins deux segments (103) annulaires interagissant entre eux.

7. Agencement (1; 101) d'assemblage suivant la revendication 5 ou 6,
dans lequel la couche (130) de protection vis-à-vis de l'usure est disposée sur des surfaces (119) de segments annulaires, des rainures (131, 132) de réception d'éléments d'étanchéité des au moins deux segments (103) annulaires interagissant entre eux.

8. Agencement (1; 101) d'assemblage suivant l'une des revendications 5 à 7,
dans lequel la couche (130) de protection vis-à-vis de l'usure est plus dure qu'un matériau de segment annulaire.

9. Agencement (1; 101) d'assemblage suivant la revendication 1,
dans lequel les moyens de protection vis-à-vis de l'usure comprennent les éléments d'étanchéité, lesquels sont plus tendres que les au moins deux segments (3; 103) annulaires interagissant entre eux.

10. Agencement (1; 101) d'assemblage suivant l'une des revendications 1 à 9,
dans lequel les éléments (4, 10, 11, 12) d'étanchéité comprennent deux tôles (11, 12) d'étanchéité, s'emboîtant l'une dans l'autre, d'un élément (10) d'étanchéité en tôle en croix.

11. Turbine à gaz ou compresseur ayant au moins un disque (2) directeur de compresseur, comprenant au moins deux segments (3; 103) annulaires,
dans lequel le disque (2; 102) directeur de compresseur a un ensemble (1; 101) d'assemblage suivant l'une des revendications précédentes.
